# EUROPÄISCHE PATENTSCHRIFT

(11) **EP 1 471 866 B1**
(45) Veröffentlichungstag und Bekanntmachung des Hinweises auf die Patenterteilung: **17.05.2006**
(21) Anmeldenummer: 03702499.9
(22) Anmeldetag: 23.01.2003
(51) Int. Cl.: A61H 19/00, A61H 23/02

(54) **FERNSTEUERBARER VIBRATOR**
REMOTE-CONTROL VIBRATOR
VIBRATEUR TELECOMMANDE

(30) Priorität: 26.01.2002 DE 10202952
(43) Veröffentlichungstag der Anmeldung: 03.11.2004
(73) Patentinhaber: Friedrichs, Arno, 95336 Mainleus (DE); Apitzsch, Bert, 22339 Hamburg (DE)
(72) Erfinder: Friedrichs, Arno, 95336 Mainleus (DE); Apitzsch, Bert, 22339 Hamburg (DE)
(74) Vertreter: Eichstädt, Alfred
(86) Internationale Anmeldenummer: PCT/EP2003/000621
(87) Internationale Veröffentlichungsnummer: WO 2003/061548

(56) Entgegenhaltungen:
- WO-A-99/37267
- AT-B- 408 608
- DE-A- 10 038 271
- DE-U- 20 202 874

## Beschreibung

Die Erfindung betrifft einen fernsteuerbaren Vibrator, welcher eine Empfangsschnittstelle, einen mit der Empfangsschnittstelle verbundenen Mikrocontroller und eine vom Mikrocontroller gesteuerte Resonatorvorrichtung aufweist.

Ein derartiger ferngesteuerter Vibrator ist bereits aus der GB 2 331 928 A bekannt. Bei diesem bekannten Vibrator wird durch die Wahl einer dem Vibrator individuell zugeordneten Telefonnummer ein Funksignal ausgesendet, welches über eine Funkübertragungsstrecke an den Vibrator übertragen wird. Dieser weist einen Mikrochip auf, welcher als Reaktion auf das genannte Funksignal einen Resonator aktiviert. Die Dauer der Aktivierung des Resonators ist vorbestimmt und wurde im voraus vom Benutzer mittels einer Bedieneinheit des Vibrators eingegeben.

Weiterhin ist aus der DE 201 10 298 U1 ein akustischer Dildo bekannt, welcher über Mittel zur Speicherung von Melodien sowie über einen Miniaturlautsprecher zur Wiedergabe dieser Melodien verfügt.

Der Erfindung liegt die Aufgabe zugrunde, die Bedienbarkeit eines Vibrators zu verbessern.

Diese Aufgabe wird durch einen fernsteuerbaren Vibrator mit den im Anspruch 1 angegebenen Merkmalen gelöst. Vorteilhafte Ausgestaltungen und Weiterbildungen der Erfindung sind in den abhängigen Ansprüchen 2 bis 13 angegeben. Die Ansprüche 14 bis 30 betreffen eine Vorrichtung zur Fernsteuerung eines Vibrators.

Die Vorteile der Erfindung bestehen insbesondere darin, dass ein Vibrator nicht nur ferngesteuert aktivierbar ist, sondern dass mittels der dem Vibrator zugeführten Fernsteuersignale die Arbeitsweise des Vibrators in vielerlei Weise steuerbar ist. Beispielsweise können einem Vibrator über seine Bluetooth-Schnittstelle Steuerbefehle zugeführt werden, die die Intensität der Vibrationen gezielt verändern, und Steuerbefehle, die die Zeitdauer der Vibrationen beeinflussen. Ferner können einem Vibrator über seine Bluetooth-Schnittstelle Fernprogrammierbefehle zugeführt werden, die der Programmierung oder Umprogrammierung des Vibrators dienen. Weiterhin kann über die Bluetooth-Schnittstelle eine bidirektionale Signalübertragung erfolgen.

Eine vorteilhafte Ausgestaltung der Erfindung besteht darin, mehrere Arbeitsprogramme in einem Arbeitsprogrammspeicher des Vibrators abzuspeichern und eines dieser Arbeitsprogramme mittels der dem Vibrator über seine Bluetooth-Schnittstelle zugeführten Steuerbefehle auszuwählen.

Sind im Vibrator drei Resonatoren vorgesehen, deren Vibrationsrichtungen senkrecht aufeinander stehen, dann kann das Schwingungsverhalten des Vibrators in vielseitiger Weise dadurch beeinflusst werden, dass mittels der dem Vibrator über seine Bluetooth-Schnittstelle zugeführten Fernsteuerbefehle einer oder mehrere der Resonatoren gezielt angesteuert werden, beispielsweise im Sinne einer Verstärkung der Vibrationen und/oder einer Beeinflussung der Zeitdauer der Vibrationen.

Ein weiterer Vorteil der Erfindung besteht darin, über die Bluetooth-Schnittstelle des Vibrators im Sinne einer bidirektionalen Signalübertragung Antwort- bzw. Rückmeldungssignale an das zweite Bluetooth-Gerät zu übertragen. Dies können beispielsweise Signale sein, die von einem Mikrofon des Vibrators aufgenommen wurden, oder Signale, die vom Tonsignalspeicher des Vibrators abgeleitet sind, oder Signale, die vom Mikrocontroller des Vibrators generiert wurden. Handelt es sich beim zweiten Bluetooth-Gerät um ein Handy, dann können die Antwortsignale gegebenenfalls über dessen Lautsprecher wiedergegeben werden.

Eine vorteilhafte Weiterbildung der Erfindung besteht darin, die Steuersignale für den Vibrator in einem dritten Gerät, beispielsweise einem weiteren Handy, zu generieren, und dem zweiten Bluetooth-Gerät, bei welchem es sich ebenfalls um ein Handy handelt, über eine drahtlose Telefonverbindung zuzuführen. Das zweite Bluetooth-Gerät ist mit einem Speicher versehen, in welchem Kennsignale für ein oder mehrere berechtigte dritte Geräte abgespeichert sind. Das zweite Bluetooth-Gerät überprüft, ob die erhaltenen Signale von einem berechtigten dritten Gerät stammen, und leitet die erhaltenen Signale nur dann über die Bluetooth-Verbindung an den Vibrator weiter, wenn sie von einem berechtigten dritten Gerät stammen.

Weitere vorteilhafte Eigenschaften der Erfindung ergeben sich aus der nachfolgenden Erläuterung von Ausführungsbeispielen anhand der Figur. Diese zeigt ein Blockschaltbild, in welchem die zum Verständnis der Erfindung notwendigen Bestandteile eines Vibrators bzw. einer Vorrichtung zur Fernsteuerung eines Vibrators dargestellt sind.

Der Vibrator 1 weist als zentrales Steuerelement einen Mikrocontroller 2 auf. Dieser erzeugt Steuersignale für eine Resonatorvorrichtung, welcher Resonatoren 3, 4 und 5 angehören. Die Vibrationsrichtungen dieser Resonatoren stehen senkrecht aufeinander. Jeder dieser Resonatoren ist vom Mikrocontroller 2 separat ansteuerbar, so dass für jeden der Resonatoren die Stärke und die Dauer der Vibration individuell steuerbar ist.

Weiterhin weist der gezeigte Vibrator 1 einen Arbeitsprogrammspeicher 6, in welchem ein oder mehrere Vibrator-Arbeitsprogramme abgespeichert sind, und einen Tonsignalspeicher 7 auf. Ferner ist der Vibrator 1 mit einem Mikrofon 8, einem Lautsprecher 9, einer Bluetooth-Schnittstelle 10, einer Batterie 11, einem ersten Bluetooth-Kennnummerspeicher 12a und einem zweiten Bluetooth-Kennnummerspeicher 12b versehen. Der erste Bluetooth-Kennnummerspeicher 12a ist zur Abspeicherung der eigenen Bluetooth-Kennnummer des Vibrators vorgesehen, welche bereits bei der Herstellung des Vibrators im Werk im Speicher 12a abgelegt wurde. Der zweite Bluetooth-Kennnummerspeicher 12b ist zur Abspeicherung der Bluetooth-Kennnummer eines weiteren Bluetooth-Gerätes vorgesehen, mit welchem eine Bluetooth-Kommunikation erfolgt. Beim gezeigten Ausführungsbeispiel ist im Speicher 12b die Bluetooth-Kennnummer eines Handys 20 abgespeichert, mit welchem der Vibrator 1 über die Bluetooth-Verbindung BT in Verbindung steht. Die Abspeicherung der Bluetooth-Kennnummer des weiteren Bluetooth-Gerätes kann ebenfalls bereits werksseitig erfolgen, kann aber auch im Rahmen der ersten Kontaktaufnahme der Geräte vorgenommen werden.

Mittels des weiteren Bluetooth-Gerätes, insbesondere eines Handys 20, ist der Vibrator 1 fernsteuerbar. Beispielsweise können vom Handy Steuerbefehle ausgesandt werden, die die Stärke und die Dauer der Vibrationen der Resonatoren 3, 4, 5 des Vibrators beeinflussen. Weiterhin kann das Handy 20 auch als Programmiertool für den Vibrator verwendet werden, welches dem Vibrator Programmierbefehle übermittelt, die zur Erstellung oder Modifikation eines Vibrator-Arbeitsprogrammes dienen und im Arbeitsprogrammspeicher 6 des Vibrators abgespeichert werden.

Das Handy 20 weist als zentrale Steuereinheit einen Mikrocontroller 22 auf, welcher mit einer Bluetooth-Schnittstelle 29 des Handys verbunden ist. Weiterhin empfängt der Mikrocontroller 22 Eingaben von einer Bedientastatur 23, die unter anderem zur Eingabe von Steuer- und Programmierbefehlen für den Vibrator 1 vorgesehen ist. Ferner ist der Mikrocontroller 22 an ein Mikrofon 27, einen Lautsprecher 28 und Speicher 24a, 24b, 25, 26 angeschlossen.

Der Speicher 24a dient zur Abspeicherung der Bluetooth-Kennnummer des Handys, die bei jedem vom Handy über die Bluetooth-Schnittstelle ausgesandten Signal zusätzlich zum eigentlichen Signalinhalt übertragen wird, um dem Empfänger des Bluetooth-Signals eine Identifizierung des Senders des Bluetooth-Signals zu ermöglichen. Weiterhin ist im Speicher 24b die Bluetooth-Kennnummer des Vibrators 1 abgespeichert, so dass auch das Handy dazu in der Lage ist, die Identität des Vibrators 1 zu überprüfen, wenn dieser über die Bluetooth-Verbindung BT Signale an das Handy überträgt.

Der Speicher 25 des Handys ist ein Arbeitsprogrammspeicher. Im Speicher 26 des Handys sind eine oder mehrere Berechtigungsnummern abgespeichert. Jede dieser Berechtigungsnummer kennzeichnet ein drittes Gerät, welches ebenso wie das Handy 20 dazu berechtigt ist, Fernsteuer- oder Fernprogrammiersignale für den Vibrator 1 zu liefern. Beispielsweise handelt es sich bei diesen Berechtigungsnummern um die Telefonnummer eines oder mehrerer weiterer Handys.

Ein derartiges weiteres Handy ist in der Figur mit der Bezugszahl 30 bezeichnet. Es weist eine Antenne 31, eine zentrale Steuereinheit 32, ein Bedientastatur 33, ein Mikrofon 34, einen Lautsprecher 35 und einen Arbeitsprogrammspeicher 36 auf. Dieses weitere Handy 30 kann über eine Telefonverbindung T durch Anwahl der Nummer des Handys 20 Kontakt mit diesem aufnehmen.

Im folgenden wird die Arbeitsweise der gezeigten Vorrichtung näher beschrieben.

Der Mikrocontroller 2 des Vibrators nimmt die Steuerung der Resonatoren 3, 4, 5 in Abhängigkeit von einem Arbeitsprogramm vor, welches im Arbeitsprogrammspeicher 6 des Vibrators abgespeichert ist. Dieses Arbeitsprogramm, welches in Form geeigneter Software bereits vom Hersteller des Vibrators im Arbeitsprogrammspeicher 6 abgespeichert wurde, wird als Reaktion auf einen Startbefehl vom Mikrocontroller 2 aus dem Arbeitsprogrammspeicher 6 ausgelesen und zur Steuerung der Resonatoren verwendet. Dieser Startbefehl wird im Handy 20 generiert und über dessen Bluetooth-Schnittstelle 29, die drahtlose Bluetooth-Verbindung BT und die Bluetooth-Schnittstelle 10 des Vibrators dem Mikrocontroller 2 zugeführt. Über die Bluetooth-Verbindung BT sind drahtlos Signale über eine Entfernung bis zu 10 m übertragbar, so dass darauf geachtet werden muss, dass das Handy 20 und der Vibrator 1 innerhalb dieses Entfernungsbereiches bleiben.

Im Arbeitsprogrammspeicher 6 des Vibrators können auch mehrere Vibrator-Arbeitsprogramme abgespeichert sein, von denen eines mittels des vom Bluetooth-Gerät 20 erzeugten Fernsteuerbefehls ausgewählt wird. Die verschiedenen Arbeitsprogramme können sich beispielsweise durch unterschiedliche Stärken der Vibrationen, durch unterschiedliche Dauern der Vibrationen, durch eine Aktivierung oder Deaktivierung des Mikrofons 8, durch eine Aktivierung oder Deaktivierung des Lautsprechers 9 und durch eine Freischaltung oder Sperrung vorgegebener Fernsteuersignale seitens des Mikrocontrollers 2 voneinander unterscheiden.

Eine vorteilhafte Ausgestaltung der Erfindung besteht darin, mittels des zweiten Bluetooth-Gerätes 20 auch Programmiersignale über die Bluetooth-Verbindung BT an den Vibrator 1 zu übertragen. Mittels dieser Programmiersignale, die im Arbeitsprogrammspeicher 6 abgespeichert werden, kann ein Arbeitsprogramm des Vibrators erstellt oder ein bereits vorhandenes Arbeitsprogramm modifiziert werden. Diese Erstellung eines Arbeitsprogramms oder Modifizierung eines Arbeitsprogramms kann im Sinne einer interaktiven Benutzerführung erfolgen, bei welcher die vom Mikrocontroller 2 erzeugten Dialogsignale auf einem Display des Handys dargestellt werden.

Alle vom Handy 20 über die Bluetooth-Verbindung BT zum Vibrator 1 übertragenen Signale weisen neben dem eigentlichen Signalinhalt auch die Bluetooth-Kennnummer des Handys 20 auf. Anhand dieser Bluetooth-Kennnummer erkennt der Mikrocontroller 2, dass das empfangene Signal vom zugehörigen Handy 20 stammt und leitet den eigentlichen Signalinhalt in Form von Steuersignalen an die Resonatorvorrichtung 3, 4, 5 oder - wenn es sich um einen Programmierbefehl handelt - an den Arbeitsprogrammspeicher 6 weiter.

Bei den empfangenen Signalen kann es sich um Fernsteuerbefehle handeln, mittels welcher die Stärke der Vibrationen der Resonatoren oder die Dauer der Vibrationen der Resonatoren beeinflusst wird. Weiterhin kann es sich bei den empfangenen Signalen um einen Auswahlbefehl handeln, mittels welchem eines der im Arbeitsprogrammspeicher abgespeicherten Arbeitsprogramme ausgewählt und vom Mikrocontroller 2 in Steuerbefehle für die Resonatoren 3, 4 und 5 umgesetzt wird. Bei den empfangenen Signalen kann es sich weiterhin - wie bereits ausgeführt wurde - um einen Programmierbefehl handeln, der dem Arbeitsprogrammspeicher 6 des Vibrators 1 zugeführt wird.

Der Mikrocontroller 2 ist weiterhin dazu vorgesehen, Rückmeldungs- bzw. Antwortsignale zur Verfügung zu stellen, die über die Bluetooth-Schnittstelle 10 und die Bluetooth-Verbindung BT an das Handy übertragen werden. Bei diesen Rückmeldungs- bzw. Antwortsignalen kann es sich um Signale handeln, die vom Mikrofon 8 aufgenommen wurden, um Signale, die vom Tonsignalspeicher 7 abgeleitet wurden, oder um Signale, die vom Mikrocontroller 2 selbst generiert wurden, beispielsweise im Sinne eines Programmierdialoges oder im Sinne einer Übermittlung eines Ladezustandssignals für die Batterie 11.

Gemäß der vorstehend beschriebenen Ausführungsform wird demnach ein Handy, welches eine Bluetooth-Schnittstelle aufweist, dazu verwendet, einem Vibrator, welcher ebenfalls mit einer Bluetooth-Schnittstelle versehen ist, über eine bidirektionale Bluetooth-Verbindung drahtlos Steuer- und/oder Programmierbefehle zu übermitteln. Der Vibrator 1 ist mit einem Mikrocontroller 2 versehen, welcher dazu in der Lage ist, Rückmeldungs- bzw. Antwortsignale an das Handy 20 zurückzusenden.

Eine vorteilhafte Ausführungsform der Erfindung besteht darin, den Vibrator 1 weiterhin mit einem Ein/Aus-Taster (Reset/Standby) und einer rot/grün-Leuchtdiode auszustatten und als Batterie 11 eine induktive ladbare Batterie zu verwenden. Ein stattfindender Aufladevorgang wird durch langsames rotes Blinken der Leuchtdiode angezeigt. Durch dieses Laden wird der Vibrator 1 in den Standby-Modus geschaltet. Durch Betätigen des Ein/Aus-Tasters wird der Vibrator 1 in den Betriebsmodus gebracht.

Nach einer Einschaltung des Betriebsmodus ist der Vibrator 1 für eine Dauer von 90 Sekunden durch andere Bluetooth-Geräte erkennbar. Diese Zeitdauer wird durch schnelles grünes Blinken der Leuchtdiode angezeigt. Während dieser Zeit kann eine Verbindung zwischen dem Handy 20 und dem Vibrator 1 am Handy hergestellt werden. Um eine dauerhafte Zuordnung zwischen dem Handy und dem Vibrator herzustellen, wird am Handy die Identifikationsnummer des Vibrators eingegeben. Nach 90 Sekunden erlischt die schnell blinkende grüne Leuchtdiode. Nach einem Erlöschen der grünen Leuchtdiode können Handy und Vibrator eine Verbindung eingehen. Eine bestehende Verbindung wird durch ein dauerhaftes Leuchten der grünen Leuchtdiode angezeigt.

Eine derartige Verbindung zwischen diesen beiden Geräten kann jederzeit ohne erneute Eingabe der Identifikationsnummer wieder hergestellt werden. Dies kann dadurch erfolgen, dass der Vibrator nach seinem Einschalten automatisch nach dem Handy sucht. Alternativ dazu kann am Handy durch die Betätigung einer Taste eine Verbindung zum Vibrator hergestellt werden. Es besteht auch die Möglichkeit, dem Benutzer eine Wahlmöglichkeit zu geben, welche der beiden vorstehend genannten Möglichkeiten zum Verbindungsaufbau er haben möchte.

Eine vorteilhafte Weiterbildung der Erfindung besteht darin, die Fernsteuer- oder Fernprogrammiersignale für den Vibrator 1 in einem dritten Gerät 30 zu erzeugen, bei welchem es sich vorzugsweise um ein weiteres Handy handelt. Dieses weist eine Antenne 31, eine zentrale Steuereinheit 32, eine Bedientastatur 33, ein Mikrofon 34, einen Lautsprecher 35 und einen Arbeitsprogrammspeicher 36 auf.

Um zu verhindern, dass jedes beliebige dritte Gerät 30 den Vibrator 1 fernsteuern oder fernprogrammieren kann, ist im Handy 20 ein Kennsignalspeicher 26 vorgesehen. In diesem ist ein Kennsignal für jedes drittes Gerät 30 abgespeichert, welches dazu berechtigt ist, den Vibrator 1 fernzusteuern oder fernzuprogrammieren. Beispielsweise handelt es sich bei diesem Kennsignal, welches im Kennsignalspeicher 26 abgespeichert ist, um die Telefonnummer des bzw. der berechtigten dritten Geräte 30.

Wird mittels des Handys 30 die Telefonnummer des Handys 20 angewählt, wird eine Telefonverbindung T zwischen den beiden Handys aufgebaut. Das Handy 20 erkennt, dass das anrufende Handy ein berechtigtes drittes Gerät ist. Werden mittels des Handys 30 nach dem Aufbau einer Telefonverbindung Fernsteuer- oder Fernprogrammierbefehle für den Vibrator an das Handy 20 übertragen, dann werden diese vom Handy 20 zusammen mit der Bluetooth-Kennnummer des Handys über die Bluetooth-Schnittstelle 29, die Bluetooth-Verbindung BT und die Bluetooth-Schnittstelle 10 des Vibrators an den Mikrocontroller 2 des Vibrators weitergeleitet. Dieser sorgt dann für die gewünschte Weiterverarbeitung der Signale im Vibrator.

Stammen die vom Handy 20 empfangenen Signale hingegen von einem nichtberechtigten Sender, dann werden sie nicht an den Vibrator 1 weitergeleitet.

Der Vorteil der vorstehend beschriebenen Ausführungsform besteht darin, dass die Fernsteuerung oder Fernprogrammierung des Vibrators von jedem beliebigen Ort aus erfolgen kann, von dem aus eine drahtlose oder drahtgebundene Verbindung zum Handy 20 aufgebaut werden kann. Es muss lediglich sichergestellt sein, dass der räumliche Abstand zwischen dem Handy 20 und dem Vibrator 1 nicht größer ist als die maximale Reichweite der verwendeten Bluetooth-Verbindung.

Eine andere vorteilhafte Weiterbildung der Erfindung besteht darin, den Vibrator 1 zusätzlich mit einem Temperatursensor auszustatten, welcher mit dem Mikrocontroller 2 verbunden ist. Dies erlaubt eine Erfassung und Aufzeichnung von Daten, die den Monatszyklus einer Frau betreffen. Diese Daten können über die Bluetooth-Verbindung BT an das Handy 20 übertragen und auf dessen Display dargestellt werden. Diese Übertragung der Daten erfolgt vorzugsweise dann, wenn mittels der Tastatur des Handys ein entsprechender Abrufbefehl eingegeben wird, welcher über den Mikrocontroller 22 des Handys, dessen Bluetooth-Schnittstelle 29, die Bluetooth-Verbindung BT und die Bluetooth-Schnittstelle 10 des Vibrators 1 dem Mikrocontroller 2 des Vibrators zugeführt wird. Bei dieser Weiterbildung werden den Körper der Frau betreffende Daten mittels des Vibrators erfasst, über eine Bluetooth-Verbindung zu einem externen Bluetooth-Gerät übertragen und auf dessen Display dargestellt.

Bei den vorstehend beschriebenen Ausführungsformen der Erfindung wurden als Generatoren für die Fernsteuer- oder Fernprogrammiersignale Handys verwendet. Alternativ dazu können aber auch andere elektronische Geräte zur Fernsteuerung oder Fernprogrammierung des Vibrators verwendet werden, beispielsweise Personalcomputer, Notebooks, Fernbedienungsgeber für Geräte der Unterhaltungselektronik, Organizer, eine eigene Bluetooth-Fernbedienung des Vibrators, usw.. Es können dabei auch Techniken bzw. Übertragungsverfahren zur Anwendung kommen, die im Sinne der DTMF-, SMS- oder Data-Call-Technik arbeiten.

Kommt die SMS-Technik zur Anwendung, dann wird beispielsweise dann, wenn eine SMS eintrifft, dies dem Vibrator vom Handy signalisiert. Der Vibrator liest die SMS, wertet sie aus und löscht sie gegebenenfalls. Die Berechtigung der SMS, den Vibrator zu steuern, kann entweder über die Rufnummer des Absenders der SMS oder über einen Zugangscode am Anfang der SMS geprüft werden. Da aus dem Internet oder aus dem Ausland kommende SMS-Nachrichten keine Absenderrufnummer aufweisen, ist nach dem derzeitigen Stand der Technik eine Prüfung unter Verwendung eines Zugriffscodes vorzuziehen.

Kommt eine Datenverbindung zur Anwendung, dann wird beispielsweise dann, wenn ein Datenanruf beim Handy eingeht, dies dem Vibrator vom Handy signalisiert. Der Mikrocontroller des Vibrators entscheidet, ob er den Ruf annimmt oder nicht. Wird der Ruf angenommen, dann werden die eintreffenden Daten im Vibrator ausgewertet. Die Berechtigung zum Steuern des Vibrators kann entweder über die Rufnummer des Anrufers oder über eine Login-Prozedur nach der Rufannahme erfolgen.

Kommt eine Telefonverbindung zur Anwendung, dann wird dann, wenn ein Telefonanruf eines Handy eingeht, dies dem Vibrator vom Handy signalisiert. Der Mikrocontroller des Vibrators entscheidet, ob er den Ruf annimmt oder nicht. Wird der Ruf angenommen, dann werden die eintreffenden Daten im Vibrator ausgewertet. Die Berechtigung zum Steuern des Vibrators kann entweder über die Rufnummer des Anrufers oder über eine Login-Prozedur nach der Rufannahme überprüft werden. Die Datenübermittlung erfolgt über DTMF-Töne. Zur Auswertung derartiger DTMF-Töne im Vibrator weist dieser einen zusätzlichen Chip auf.

Bei diesen zuletzt beschriebenen Ausführungsformen befinden sich im Unterschied zu dem in der Figur gezeigten Ausführungsbeispiel die Mittel zur Überprüfung der Berechtigung zum Steuern des Vibrators, insbesondere ein Kennsignalspeicher und eine Auswerteeinheit, im Vibrator 1 selbst und nicht im Handy 20.

Bei den vorstehend beschriebenen Ausführungsformen der Erfindung wurde angenommen, dass im Vibrator drei Resonatoren vorgesehen sind, deren Vibrationsrichtungen senkrecht aufeinander stehen. Alternativ dazu ist es auch möglich, eine andere Anzahl von Resonatoren zu verwenden. Eine andere Alternative besteht darin, Resonatoren zu verwenden, deren Vibrationsrichtungen nicht senkrecht aufeinander stehen.

Zusammenfassend ist bei der Erfindung darauf zu achten, dass das mit dem Vibrator unmittelbar kommunizierende Gerät ebenso wie der Vibrator ein Bluetooth-Gerät ist, dass zwischen dem Vibrator und dem weiteren Bluetooth-Gerät eine Bluetooth-Verbindung besteht und dass ein ggf. vorhandenes drittes Gerät leitungslos oder leitungsgebunden mit dem weiteren Bluetooth-Gerät kontaktiert ist.

Ein wesentlicher Vorteil der Erfindung besteht darin, dass eine umfassende Fernsteuerung und/oder Fernprogrammierung eines Vibrators preisgünstig realisierbar ist, da nach dem Bluetooth-Standard arbeitende Chips preisgünstig am Markt erhältlich sind.

### Bezugszeichenliste

- 1: Vibrator
- 2: Mikrocontroller
- 3: erster Resonator
- 4: zweiter Resonator
- 5: dritter Resonator
- 6: Arbeitsprogrammspeicher
- 7: Tonsignalspeicher
- 8: Mikrofon
- 9: Lautsprecher
- 10: Bluetooth-Schnittstelle
- 11: Batterie
- 12a: Bluetooth-Kennnummernspeicher
- 12b: Bluetooth-Kennnummernspeicher
- 20: erstes Handy
- 21: Antenne
- 22: Mikrocontroller
- 23: Tastatur
- 24a: Bluetooth-Kennnummernspeicher
- 24b: Bluetooth-Kennnummernspeicher
- 25: Arbeitsprogrammspeicher
- 26: Kennsignalspeicher
- 27: Mikrofon
- 28: Lautsprecher
- 29: Bluetooth-Schnittstelle
- 30: zweites Handy
- 31: Antenne
- 32: Mikrocontroller
- 33: Tastatur
- 34: Mikrofon
- 35: Lautsprecher
- 36: Arbeitsprogrammspeicher
- BT: Bluetooth-Verbindung
- T: Telefonverbindung

## Patentansprüche

1. Fernsteuerbarer Vibrator, welcher eine Empfangsschnittstelle, einen mit der Empfangsschnittstelle verbundenen Mikrocontroller und eine vom Mikrocontroller gesteuerte Resonatorvorrichtung aufweist, **dadurch gekennzeichnet, dass** die Empfangsschnittstelle (10) eine Bluetooth-Schnittstelle ist, die zu einer bidirektionalen drahtlosen Signalübertragung zwischen dem Vibrator (1) und einem externen Bluetooth-Gerät (20) geeignet ist.

2. Fernsteuerbarer Vibrator nach Anspruch 1, **dadurch gekennzeichnet, dass** er über die Bluetooth-Schnittstelle fernsteuerbar ist.

3. Fernsteuerbarer Vibrator nach Anspruch 1 oder 2, **dadurch gekennzeichnet, dass** er über die Bluetooth-Schnittstelle programmierbar und/oder umprogrammierbar ist.

4. Fernsteuerbarer Vibrator nach einem der vorhergehenden Ansprüche, **dadurch gekennzeichnet, dass** er einen Arbeitsprogrammspeicher (6) aufweist, welcher zur Abspeicherung mindestens eines Vibrator-Arbeitsprogrammes vorgesehen ist, und der Mikrocontroller (2) vorgesehen ist, um als Reaktion auf ein vom externen Bluetooth-Gerät (20) geliefertes Fernsteuersignal ein Arbeitsprogramm aus dem Arbeitsprogrammspeicher (6) auszulesen und zugehörige Steuersignale für die Resonatorvorrichtung (3, 4, 5) zu erzeugen.

5. Fernsteuerbarer Vibrator nach Anspruch 4, **dadurch gekennzeichnet, dass** der Arbeitsprogrammspeicher (6) zur Abspeicherung mehrerer Vibrator-Arbeitsprogramme vorgesehen ist und der Mikrocontroller (2) eines dieser Arbeitsprogramme als Reaktion auf ein vom externen Bluetooth-Gerät (20) geliefertes Fernsteuersignal aus dem Arbeitsprogrammspeicher (6) ausliest.

6. Fernsteuerbarer Vibrator nach einem der vorhergehenden Ansprüche, **dadurch gekennzeichnet, dass** die Resonatorvorrichtung drei Resonatoren aufweist, deren Vibrationsrichtungen senkrecht aufeinander stehen.

7. Fernsteuerbarer Vibrator nach einem der vorhergehenden Ansprüche, **dadurch gekennzeichnet, dass** mittels eines Fernsteuersignals die Stärke der Vibrationen der Resonatorvorrichtung (3, 4, 5) steuerbar ist.

8. Fernsteuerbarer Vibrator nach einem der vorhergehenden Ansprüche, **dadurch gekennzeichnet, dass** mittels eines Fernsteuersignals die Zeitdauer der Vibrationen der Resonatorvorrichtung steuerbar ist.

9. Fernsteuerbarer Vibrator nach einem der vorhergehenden Ansprüche, **dadurch gekennzeichnet, dass** die Programmierung des Arbeitsprogrammspeichers (6) mittels des Fernsteuersignals veränderbar ist.

10. Fernsteuerbarer Vibrator nach einem der vorhergehenden Ansprüche, **dadurch gekennzeichnet, dass** er ein Mikrofon (8) aufweist und vom Mikrofon abgeleitete Signale an der Bluetooth-Schnittstelle (10) zur Verfügung gestellt werden.

11. Fernsteuerbarer Vibrator nach einem der vorhergehenden Ansprüche, **dadurch gekennzeichnet, dass** er einen Lautsprecher (9) aufweist, mittels welchem in einem Tonsignalspeicher (7) des Vibrators abgespeicherte Signale und über die Bluetooth-Schnittstelle (10) empfangene Tonsignale wiedergebbar sind.

12. Fernsteuerbarer Vibrator nach einem der vorhergehenden Ansprüche, **dadurch gekennzeichnet, dass** er eine berührungslos ladbare Batterie (11) aufweist.

13. Fernsteuerbarer Vibrator nach einem der vorhergehenden Ansprüche, **dadurch gekennzeichnet, dass** er Mittel zur Überprüfung der Berechtigung zum Steuern des Vibrators aufweist.

14. Vorrichtung zur Fernsteuerung eines Vibrators, welche einen Vibrator (1) nach Anspruch 1 und ein zweites Bluetooth-Gerät (20) aufweist, wobei das zweite Bluetooth-Gerät zur Generierung von Fernsteuersignalen und/oder Fernprogrammiersignalen für den Vibrator vorgesehen ist.

15. Vorrichtung nach Anspruch 14, **dadurch gekennzeichnet, dass** der Vibrator (1) eine Resonatorvorrichtung (3, 4, 5) aufweist.

16. Vorrichtung nach Anspruch 15, **dadurch gekennzeichnet, dass** die Resonatorvorrichtung drei Resonatoren aufweist, deren Vibrationsrichtungen senkrecht aufeinander stehen.

17. Vorrichtung nach einem der Ansprüche 14 bis 16, **dadurch gekennzeichnet, dass** der Vibrator (1) einen Arbeitsprogrammspeicher (6) aufweist.

18. Vorrichtung nach Anspruch 17, **dadurch gekennzeichnet, dass** der Vibrator (1) einen Mikrocontroller (2) aufweist, der als Reaktion auf ein vom zweiten Bluetooth-Gerät (20) gelieferten Steuersignal ein Arbeitsprogramm aus dem Arbeitsprogrammspeicher (6) ausliest und zugehörige Steuersignale für die Resonatorvorrichtung (3, 4, 5) erzeugt.

19. Vorrichtung nach Anspruch 17 oder 18, **dadurch gekennzeichnet, dass** der Arbeitsprogrammspeicher (6) zur Abspeicherung mehrerer Vibrator-Arbeitsprogramme vorgesehen ist und der Mikrocontroller (2) eines dieser Arbeitsprogramme als Reaktion auf ein vom zweiten Bluetooth-Gerät (20) geliefertes Steuersignal aus dem Arbeitsprogrammspeicher (6) ausliest.

20. Vorrichtung nach einem der Ansprüche 15 bis 19, **dadurch gekennzeichnet, dass** mittels des vom zweiten Bluetooth-Gerät gelieferten Steuersignals die Stärke der Vibrationen der Resonatorvorrichtung steuerbar ist.

21. Vorrichtung nach einem der Ansprüche 15 bis 20, **dadurch gekennzeichnet, dass** mittels des vom zweiten Bluetooth-Gerät gelieferten Steuersignals die Zeitdauer der Vibrationen der Resonatorvorrichtung veränderbar ist.

22. Vorrichtung nach einem der Ansprüche 15 bis 21, **dadurch gekennzeichnet, dass** mittels des vom zweiten Bluetooth-Gerät gelieferten Steuersignals die Programmierung des Arbeitsprogrammspeichers veränderbar ist.

23. Vorrichtung nach einem der Ansprüche 14 bis 22, **dadurch gekennzeichnet, dass** der Vibrator ein Mikrofon (8) aufweist und vom Mikrofon abgeleitete Signale an der Bluetooth-Schnittstelle (10) zur Verfügung gestellt werden.

24. Vorrichtung nach einem der Ansprüche 14 bis 23, **dadurch gekennzeichnet, dass** der Vibrator einen Lautsprecher (9) aufweist, mittels welchem in einem Tonsignalspeicher (7) des Vibrators abgespeicherte Signale und über die Bluetooth-Schnittstelle (10) empfangene Tonsignale wiedergebbar sind.

25. Vorrichtung nach einem der Ansprüche 14 bis 24, **dadurch gekennzeichnet, dass** der Vibrator eine berührungslos ladbare Batterie (11) aufweist.

26. Vorrichtung nach einem der Ansprüche 14 bis 25, **dadurch gekennzeichnet, dass** das zweite Bluetooth-Gerät (20) ein Handy, ein Personalcomputer, ein Fernbedienungsgeber, ein Notebook oder ein Organizer ist.

27. Vorrichtung nach einem der Ansprüche 14 bis 26, **dadurch gekennzeichnet, dass** sie ein drittes Gerät (30) aufweist, welches leitungslos oder leitungsgebunden mit dem zweiten Bluetooth-Gerät (20) verbunden ist, und dass das dritte Gerät (30) Fernsteuersignale für den Vibrator (1) generiert, welche über das zweite Bluetooth-Gerät (20) an die Bluetooth-Schnittstelle (10) des Vibrators (1) übertragbar sind.

28. Vorrichtung nach Anspruch 27, **dadurch gekennzeichnet, dass** das zweite Bluetooth-Gerät (20) einen Kennsignalspeicher (27) aufweist, der zur Abspeicherung eines Kennsignals für ein berechtigtes drittes Gerät vorgesehen ist, und das zweite Bluetooth-Gerät (20) eine Weiterleitung von Steuersignalen an den Vibrator (1) nur dann vornimmt, wenn diese von einem berechtigten dritten Gerät (30) stammen.

29. Vorrichtung nach Anspruch 27, **dadurch gekennzeichnet, dass** der Vibrator (1) Mittel zur Überprüfung der Berechtigung zum Steuern des Vibrators aufweist.

30. Vorrichtung nach einem der Ansprüche 14 bis 29, **dadurch gekennzeichnet, dass** der Vibrator Messmittel zur Erfassung von von einem menschlichen Körper abgeleiteten Daten aufweist und dass das zweite Bluetooth-Gerät Wiedergabemittel aufweist, die zur Wiedergabe von diesen Daten entsprechenden Signalen dienen.

## Claims

1. Remotely controllable vibrator, which comprises a receiver interface, a microcontroller connected with the receiver interface and a resonator device controlled by the microcontroller, **characterised in that** the receiver interface (10) is a Bluetooth interface suitable for a bidirectional wire-free signal transmission between the vibrator (1) and an external Bluetooth apparatus (20).

2. Remotely controllable vibrator according to claim 1, **characterised in that** it is remotely controllable by way of the Bluetooth interface.

3. Remotely controllable vibrator according to claim 1 or 2, **characterised in that** it is programmable and/or reprogrammable by way of the Bluetooth interface.

4. Remotely controllable vibrator according to one of the preceding claims, **characterised in that** it comprises a working program memory (6) provided for storage of at least one vibrator working program, the microcontroller (2) being provided to read a working program out of the working program memory (6) as reaction to a remote control signal delivered by the external Bluetooth apparatus (20) and to produce control signals for the resonator device (3, 4, 5).

5. Remotely controllable vibrator according to claim 4, **characterised in that** the working program memory (6) is provided for storage of several vibrator working programs and the microcontroller (2) reads one of these working programs out of the working program memory (6) as a reaction to a remote control signal delivered by the external Bluetooth apparatus (20).

6. Remotely controllable vibrator according to one of the preceding claims, **characterised in that** the resonator device comprises three resonators, the directions of vibration of which are perpendicular relative to one another.

7. Remotely controllable vibrator according to one of the preceding claims, **characterised in that** the strength of the vibrations of the resonator device (3, 4, 5) is controllable by means of a remote control signal.

8. Remotely controllable vibrator according to one of the preceding claims, **characterised in that** the time period of the vibrations of the resonator device is controllable by means of a remote control signal.

9. Remotely controllable vibrator according to one of the preceding claims, **characterised in that** the programming of the working program memory (6) is variable by means of the remote control signal.

10. Remotely controllable vibrator according to one of the preceding claims, **characterised in that** it comprises a microphone (8), signals derived from the microphone being made available to the Bluetooth interface (10).

11. Remotely controllable vibrator according to one of the preceding claims, **characterised in that** it comprises a loudspeaker (9) by means of which signals stored in an audio signal memory (7) of the vibrator and audio signals received by way of the Bluetooth interface (10) are reproducible.

12. Remotely controllable vibrator according to one of the preceding claims, **characterised in that** it comprises a contactlessly chargeable battery (11).

13. Remotely controllable vibrator according to one of the preceding claims, **characterised in that** it comprises means for checking the authorisation for control of the vibrator.

14. Device for remote control of a vibrator, comprising a vibrator (1) according to claim 1 and a second Bluetooth apparatus (20), wherein the second Bluetooth apparatus is provided for generating remote control signals and/or remote programming signals for the vibrator.

15. Device according to claim 14, **characterised in that** the vibrator (1) comprises a resonator device (3, 4, 5).

16. Device according to claim 15, **characterised in that** the resonator device comprises three resonators, the directions of vibration of which are perpendicular to one another.

17. Device according to one of claims 14 to 16, **characterised in that** the vibrator (1) comprises a working program memory (6).

18. Device according to claim 17, **characterised in that** the vibrator (1) comprises a microcontroller (2) which reads a working program out of the working program memory (6) as a reaction to a control signal delivered by the second Bluetooth apparatus (20) and which produces associated control signals for the resonator device (3, 4, 5).

19. Device according to claim 17 or 18, **characterised in that** the working program memory (6) is provided for storage of several vibrator working programs and the microcontroller (2) reads one of these working programs out of the working program memory (6) as a reaction to a control signal delivered by the second Bluetooth apparatus (20).

20. Device according to one of claims 15 to 19, **characterised in that** the strength of the vibrations of the resonator device is controllable by means of the control signal delivered by the second Bluetooth apparatus.

21. Device according to one of claims 15 to 20, **characterised in that** the duration of the vibrations of the resonator device is variable by means of the control signal delivered by the second Bluetooth apparatus.

22. Device according to one of claims 15 to 21, **characterised in that** programming of the working program memory is variable by means of the control signal delivered by the second Bluetooth apparatus.

23. Device according to one of claims 14 to 22, **characterised in that** the vibrator comprises a microphone (8) and signals derived from the microphone are made available to the Bluetooth interface (10).

24. Device according to one of claims 14 to 23, **characterised in that** the vibrator comprises a loudspeaker (9) by means of which signals stored in an audio signal memory (7) of the vibrator and audio signals received by way of the Bluetooth interface (10) are reproducible.

25. Device according to one of claims 14 to 24, **characterised in that** the vibrator comprises a contactlessly chargeable battery (11).

26. Device according to one of claims 14 to 25, **characterised in that** the second Bluetooth apparatus (20) is a mobile telephone, a personal computer, a remote control transmitter, a notebook or an organiser.

27. Device according to one of claims 14 to 26, **characterised in that** it comprises a third apparatus (30) connected with the second Bluetooth apparatus (20) without a line or by way of a line and that the third apparatus (30) generates remote control signals for the vibrator (1), which are transmissible by way of the second Bluetooth apparatus (20) to the Bluetooth interface (10) of the vibrator (1).

28. Device according to claim 27, **characterised in that** the second Bluetooth apparatus (20) comprises an identifying signal memory (27) provided for storage of an identifying signal for an authorised third apparatus and the second Bluetooth apparatus (20) passes on control signals to the vibrator (1) only when these derive from an authorised third apparatus (30).

29. Device according to claim 27, **characterised in that** the vibrator (1) comprises means for checking the authorisation for the control of the vibrator.

30. Device according to one of claims 14 to 29, **characterised in that** the vibrator comprises measuring means for detection of data derived from a human body and that the second Bluetooth apparatus comprises reproducing means serving for reproducing signals corresponding with this data.

## Revendications

1. Vibrateur télécommandé, lequel comporte une interface de réception, un microcontrôleur relié à l'interface de réception et un dispositif résonateur commandé par le microcontrôleur, **caractérisé en ce que** l'interface de réception (10) est une interface Bluetooth, qui est adapté pour une transmission de signal sans fil bidirectionnelle entre le vibrateur (1) et un appareil Bluetooth externe (20).

2. Vibrateur télécommandé selon la revendication 1, **caractérisé en ce qu'**il peut être télécommandé par l'interface Bluetooth.

3. Vibrateur télécommandé selon la revendication 1 ou 2, **caractérisé en ce qu'**il peut être programmé et/ou déprogrammé par l'interface Bluetooth.

4. Vibrateur télécommandé selon l'une quelconque des revendications précédentes, **caractérisé en ce qu'**il comporte une mémoire de programme de travail (6), laquelle est prévue pour l'enregistrement au moins d'un programme de travail de vibrateur, et **en ce que** le microcontrôleur (2) est prévu pour sélectionner en réponse à un signal de télécommande fourni par un appareil Bluetooth externe (20) un programme de travail à partir de la mémoire de programme de travail (6) et pour produire des signaux de commande correspondants pour le dispositif résonateur (3, 4, 5).

5. Vibrateur télécommandé selon la revendication 4, **caractérisé en ce que** la mémoire de programme de travail (6) est prévue pour l'enregistrement de plusieurs programmes de travail de vibrateur et **en ce que** le microcontrôleur (2) sélectionne à partir de la mémoire de programme de travail (6) un de ces programmes de travail en réponse à un signal de télécommande fourni par un appareil Bluetooth externe (20).

6. Vibrateur télécommandé selon l'une quelconque des revendications précédentes, **caractérisé en ce que** le dispositif résonateur comporte trois résonateurs, dont les directions de vibration sont verticales les unes par rapport aux autres.

7. Vibrateur télécommandé selon l'une quelconque des revendications précédentes, **caractérisé en ce que** la puissance des vibrations du dispositif résonateur (3, 4, 5) peut être commandée au moyen d'un signal de télécommande.

8. Vibrateur télécommandé selon l'une quelconque des revendications précédentes, **caractérisé en ce que** la durée des vibrations du dispositif résonateur peut être commandée au moyen d'un signal de télécommande.

9. Vibrateur télécommandé selon l'une quelconque des revendications précédentes, **caractérisé en ce que** la programmation de la mémoire de programme de travail (6) peut être modifiée au moyen du signal de télécommande.

10. Vibrateur télécommandé selon l'une quelconque des revendications précédentes, **caractérisé en ce qu'**il comporte un microphone (8) et **en ce que** des signaux dérivés du microphone sont délivrés sur l'interface Bluetooth (10).

11. Vibrateur télécommandé selon l'une quelconque des revendications précédentes, **caractérisé en ce qu'**il comporte un haut-parleur (9), au moyen duquel peuvent être reproduits des signaux enregistrés dans une mémoire de signaux sonores (7) du vibrateur et des signaux sonores reçus par l'intermédiaire de l'interface Bluetooth (10).

12. Vibrateur télécommandé selon l'une quelconque des revendications précédentes, **caractérisé en ce qu'**il comporte une batterie chargeable sans contact (11).

13. Vibrateur télécommandé selon l'une quelconque des revendications précédentes, **caractérisé en ce qu'**il comporte des moyens pour vérifier l'autorisation de commande du vibrateur.

14. Dispositif pour la télécommande d'un vibrateur, lequel comporte un vibrateur (1) selon la revendication 1 et un second appareil Bluetooth (20), sachant que le second appareil Bluetooth est prévu pour générer des signaux de télécommande et/ou des signaux de télécommande de programmation pour le vibrateur.

15. Disposition selon la revendication 14, **caractérisé en ce que** le vibrateur (1) comporte un dispositif résonateur (3, 4, 5).

16. Disposition selon la revendication 15, **caractérisé en ce que** le dispositif résonateur comporte trois résonateurs, dont les directions de vibration sont verticales les unes par rapport aux autres.

17. Dispositif selon l'une quelconque des revendications 14 à 16, **caractérisé en ce que** le vibrateur (1) comporte une mémoire de programme de travail (6).

18. Dispositif selon la revendication 17, **caractérisé en ce que** le vibrateur (1) comporte un microcontrôleur (2), qui sélectionne en réponse à un signal de commande fourni par un second appareil Bluetooth (20) un programme de travail à partir de la mémoire de programme de travail (6) et produit des signaux de commande correspondants pour le dispositif résonateur (3, 4, 5).

19. Dispositif selon la revendication 17 ou 18, **caractérisé en ce que** la mémoire de programme de travail (6) est prévue pour enregistrer plusieurs programmes de travail de vibrateur et que le microcontrôleur (2) sélectionne à partir de la mémoire de programme de travail (6) un de ces programmes de travail en réponse à un signal de commande fourni par un second appareil Bluetooth (20).

20. Dispositif selon l'une quelconque des revendications 15 à 19, **caractérisé en ce que** la puissance des vibrations du dispositif résonateur peut être commandée au moyen du signal de télécommande fourni par le second appareil Bluetooth.

21. Dispositif selon l'une quelconque des revendications 15 à 20, **caractérisé en ce que** la durée des vibrations du dispositif résonateur peut être modifiée au moyen du signal de télécommande fourni par le second appareil Bluetooth.

22. Dispositif selon l'une quelconque des revendications 15 à 21, **caractérisé en ce que** la programmation de la mémoire de programme de travail peut être modifiée au moyen du signal de télécommande fourni par le second appareil Bluetooth.

23. Dispositif selon l'une quelconque des revendications 14 à 22, **caractérisé en ce que** le vibrateur comporte un microphone (8), et que des signaux dérivés du microphone sont délivrés sur l'interface Bluetooth (10).

24. Dispositif selon l'une quelconque des revendications 14 à 23, **caractérisé en ce que** le vibrateur comporte un haut-parleur (9), au moyen duquel peuvent être reproduits des signaux sonores enregistrés dans une mémoire de signaux sonores (7) du vibrateur et des signaux sonores reçus par l'intermédiaire de l'interface Bluetooth (10).

25. Dispositif selon l'une quelconque des revendications 14 à 24, **caractérisé en ce que** le vibrateur comporte une batterie chargeable sans contact (11).

26. Dispositif selon l'une quelconque des revendications 14 à 25, **caractérisé en ce que** le second appareil Bluetooth (20) est un téléphone portable, un PC, un émetteur de télécommande, un ordinateur portable ou un organiseur.

27. Dispositif selon l'une quelconque des revendications 14 à 26, **caractérisé en ce qu'**il comporte un troisième appareil (30), lequel est relié sans fil ou par fil au second appareil Bluetooth (20), et **en ce que** le troisième appareil (30) génère des signaux de télécommande pour le vibrateur (1), lesquels peuvent être transmis par le second appareil Bluetooth (20) à l'interface Bluetooth (10) du vibrateur (1).

28. Dispositif selon la revendication 27, **caractérisé en ce que** le second appareil Bluetooth (20) comporte une mémoire de signal d'identification (27) qui est prévue pour l'enregistrement d'un signal d'identification pour un troisième appareil autorisé, et le second appareil Bluetooth (20) entreprend la transmission des signaux de commande au vibrateur (1), seulement lorsque ceux-ci viennent d'un troisième appareil autorisé (30).

29. Dispositif selon la revendication 27, **caractérisé en ce que** le vibrateur (1) comporte des moyens pour la vérification de l'autorisation pour la commande du vibrateur.

30. Dispositif selon l'une quelconque des revendications 14 à 29, **caractérisé en ce que** le vibrateur comporte des moyens de mesure pour la détection de données dérivées d'un corps humain et **en ce que** le second appareil Bluetooth comporte des moyens de reproduction, qui servent à la reproduction de signaux correspondants à ces données.
